# EUROPÄISCHE PATENTSCHRIFT

(11) **EP 1 669 009 B1**
(45) Veröffentlichungstag und Bekanntmachung des Hinweises auf die Patenterteilung: **28.10.2009**
(21) Anmeldenummer: 05024724.6
(22) Anmeldetag: 11.11.2005
(51) Int. Cl.: A47F 1/12, A47F 1/10

(54) **Entnahmevorrichtung**
Dispensing device
Dispositif de distribution

(30) Priorität: 09.12.2004 DE 102004059568; 31.01.2005 DE 102005004466
(43) Veröffentlichungstag der Anmeldung: 14.06.2006
(62) Teilanmeldung aus: 09010888.7
(73) Patentinhaber: Hertel, Günther, 90491 Nürnberg (DE)
(72) Erfinder:
(74) Vertreter: Tergau & Pohl Patentanwälte

(56) Entgegenhaltungen:
- DE-A1- 3 616 939
- DE-A1- 3 826 178
- DE-A1- 4 216 830
- DE-C1- 3 223 804
- US-A- 5 105 991

## Beschreibung

Die vorliegende Erfindung betrifft eine Vorrichtung zur stückweisen Entnahme von Gütern, welche in einem Behälter gelagert sind.

Beispielsweise im Lebensmitteleinzelhandel mit Selbstbedienung besteht das Problem, dass Frischwaren, wie Obst, Gemüse, Backwaren oder Konditorwaren, der Kundschaft frisch und unverpackt in Selbstbedienungsregalen oder Selbstbedienungsdisplays angeboten werden. Um zu verhindern, dass die Ware durch die Atemluft oder ausgeschiedene Tröpfchen der Kundschaft verunreinigt wird, ist es bekannt, die Frischwaren mit Hilfe einer Glasabdeckung zu schützen oder in Behälterkästen aufzubewahren, welche lediglich zur Entnahme aufgeklappt werden. Zwar mag es sein, dass auf diese Weise eine Verunreinigung durch Atem oder Tröpfchenübertragung verhindert wird. Es ist aber nicht auszuschließen, dass ein Kunde eine Frischware berührt bzw. der Warenauslage entnimmt und sie später zurücklegt. Aus hygienischen Gründen ist es aber unerwünscht, dass ein nachfolgender Kunde eine Ware erwirbt, die ein anderer Kunde bereits berührt hat.

Zur Lösung dieses Problems ist es bekannt, die Frischware in kleine Gebinde vorzukonfektionieren und diese kleinen Gebinde abgepackt zu verkaufen. Allerdings weist die Ware dann nicht mehr den typischen Frischware-Charakter auf, sondern wirkt auf den Kunden wie abgepackte konservierte Nichtfrischware. Außerdem ist der Kunde auf die Gebindegröße festgelegt.

Bekannt außerdem Vorrichtungen die so gestaltet sind, dass die Einzelwaren entnommen werden können, ohne dass eine Berührung vor der Entnahme stattfindet und zugleich ein Rücklegen einer einmal entnommenen Ware ausgeschlossen ist.

Aus der US-A-5,105,991 ist eine Entnahmevorrichtung für Süßwaren bekannt mit einem von außen vollständig verschlossenen Lagerbereich und einem dem Lagerbereich in Längsrichtung vorgeschalteten Entnahmebereich.

Aus der DE-A-42 16 830 ist eine Entnahmevorrichtung mit einem in Querrichtung verschiebbaren Manipulator bekannt. Mit Hilfe des Manipulators kann das zu entnehmende Gut aus einem Lagerbereich durch eine Entnahmeöffnung entnommen werden. Bei dieser bekannten Vorrichtung wird wiederum das zu entnehmende Gut aufgrund seiner Schwerkraft in Längsrichtung vom Lagerbereich gleichsam selbsttätig in Richtung auf die Entnahmeöffnung gefördert.

Der vorliegenden Erfindung liegt die Aufgabe zugrunde, die Entnahmevorrichtung so zu gestalten, dass die Einzelwaren stückweise entnommen werden können.

Diese Aufgabe ist durch die Merkmalskombination des Anspruchs 1 in erfinderischer Weise gelöst. Die weiteren, auf den Anspruch 1 zurückbezogenen Ansprüche betreffen teilweise vorteilhafte und teilweise für sich selbst gesehen erfinderische Weiterbildungen und Unterkombinationen der im Anspruch 1 definierten Erfindung.

Die erfindungsmäßige Vorrichtung weist einen nach außen vollständig verschlossenen Lagerbereich auf. In diesem Zusammenhang bedeutet vollständig verschlossen nicht vollständig luftdicht gekapselt. Vielmehr ist der Lagerbereich in der Regel so ausgestaltet, dass eine oder mehrere Zugangsöffnungen vorgesehen sind, um ihn mit Frischware wieder auffüllen zu können und um beispielsweise den zur Erfindung gehörenden Manipulator von außen in den Lagerbereich einführen zu können und ihn bedienen zu können. Auch können Belüftungsöffnungen für den Luftaustausch vorgesehen sein. Ziel der vollständigen Verschlossenheit des Lagerbereichs im Sinne der Erfindung ist die Verhinderung der Berührung der eingelagerten Ware von außen und des Zurücklegens einmal entnommener Waren aus dem Lagerbereich.

Zur Entnahme dient nämlich nach der Erfindung ein weiterhin vorgesehener, von außen zugänglicher Entnahmebereich. Dieser Entnahmebereich ist über einen Durchlass mit dem Lagerbereich so verbunden, dass einzelne Güter aus dem Lagerbereich mit Hilfe des Manipulators in den Entnahmebereich verbracht werden können, um dann einzeln aus dem Entnahmebereich entnommen zu werden.

In diesem Zusammenhang ist es zweckmäßig, den Entnahmebereich größenmäßig so an die zu lagernden und entnehmenden Güter anzupassen, dass stets nur eines der Güter in den Entnahmebereich hinein passt mit der Folge, dass auch nur immer eines der Güter aus dem Entnahmebereich entnommen werden kann. Dasselbe gilt für die Dimensionierung des Durchlasses.

In einer ersten, in den Ansprüchen 2 bis 8 beanspruchten Ausführungsform ist im Entnahmebereich eine schwenkbare Klappe als Zugang zum Entnahmebereich vorgesehen. Zweckmäßigerweise ist die Innenfläche der Schwenkklappe zugleich als Auflagefläche für das zu entnehmende Gut ausgebildet. Dies bedeutet, dass Schwenkklappe und Entnahmebereich bei dieser Ausführungsform zu einem großen Teil deckungsgleich sind.

Besonders vorteilhaft ist es, den Entnahmebereich als Entnahmefach auszugestalten. Dieses Entnahmefach ist vorteilhaft neben dem ebenfalls als sehr viel grö-βeres Lagerfach ausgestalteten Lagerbereich angeordnet. In der Regel ist der Lagerbereich von einer transparenten Wandung umgeben, beispielsweise von einer Plexiglasabdeckung und Plexiglasseitenwänden. Eine Seitenwand des Entnahmefachs trennt das Entnahmefach vom Lagerbereich bzw. vom Lagerfach ab. Diese Trennwand ist zur Bildung des Durchlasses von einer Durchgangsöffnung durchbrochen. Die Entnahme der Einzelware erfolgt dann dadurch, dass mit Hilfe des Manipulators die Einzelware vom Lagerfach durch den Durchlass hindurch in das Entnahmefach verschoben wird. Das vorzugsweise mit der Entnahmeklappe versehene Entnahmefach wird durch Aufklappen der Entnahmeklappe geöffnet und die Einzelware entnommen.

Um zu verhindern, dass ein Kunde die Entnahmeklappe beim Entnehmen der Ware einfach in ihrer Öffnungsstellung festhält, um die Ware durch Anfassen zu prüfen und sie bei Nichtgefallen einfach durch die Durchgangsöffnung hindurch in das Lagerfach zurücklegt, ist eine mit der Schwenkklappe kinematisch gekoppelte Trennscheibe vorgesehen. Diese Trennscheibe verschließt bei geöffneter Schwenkklappe die Durchgangsöffnung zumindest teilweise, so dass es bei geöffneter Schwenkklappe nicht mehr möglich ist, das einmal entnommene Gut durch den Durchlass hindurch in den Lagerbereich bzw. in das Lagerfach zurückzulegen. Zweckmäßigerweise ist die Trennscheibe an der Schwenkklappe fest gelagert. Hierfür bietet sich ein an der Schwenkklappe fixierter Lenker an. Dieser Lenker ist vorzugsweise - jedoch nicht zwingend - rechtwinklig zur Schwenkklappe ausgerichtet. Vorteilhafterweise kann dem Lenker auch eine Doppelfunktion zukommen. Neben der Lagerfunktion für die Trennscheibe kann der Lenker auch zugleich als Anschlag für die Schwenkklappe in ihrer Öffnungsstellung dienen.

Diese Öffnungsstellung entspricht auch der Entnahmestellung für das zu entnehmende Gut.

Besonders vorteilhaft ist eine Ausgestaltung der Schwenkklappe, bei welcher zwei Klappenflächen etwa rechtwinklig zueinander stehen und so zwei Klappenflügel bilden. Der eine Klappenflügel bildet hierbei die Auflagefläche für das zu entnehmende Gut, während der andere Klappenflügel als Abdeckfläche für die Öffnung des Entnahmebereichs dient. Bei dieser Ausführungsform ist bei aufgeklappter Schwenkklappe also nur der zwischen den beiden Klappenflügeln aufgespannte Raum für den Kunden zugänglich. Der eigentliche Entnahmebereich ist dem gegenüber für den Kunden somit überhaupt nicht zugänglich. Es kann bei dieser Ausführungsform deshalb auch auf die Trennscheibe verzichtet werden.

Die geschilderte Ausführungsform eignet sich somit hervorragend für die Entnahme von Gütern, die nur jeweils einzeln oder in geringen Stückzahlen entnommen werden sollen.

Die Ansprüche 9 bis 11 betreffen ein weiteres Ausführungsbeispiel der Erfindung, welches zwar ebenfalls geeignet ist, die im Lagerbereich gelagerten Güter einzeln und stückweise zu entnehmen. Allerdings begünstigt diese Ausführungsform die rasche Entnahme einer Vielzahl einzelner Güter.

Bei dieser zweiten Ausführungsform ist der Entnahmebereich nach unten offen gelassen. Aufgrund dieser "bodenlosen" Gestaltung des Entnahmebereichs muss die Einzelware lediglich vom Lagerbereich in den Entnahmebereich verbracht werden, um dann aus dem Entnahmebereich herauszufallen. Zur Entnahme einer Vielzahl von einzelnen Gütern muss dann nur unter den Entnahmebereich eine Auffangschale oder ein Auffangbehälter gestellt bzw. gehalten werden. In diesen Behälter kann dann relativ schnell mit dem Manipulator eine Vielzahl von Einzelgütern aus dem Lagerbereich über den Entnahmebereich gefördert werden.

Zweckmäßig ist es in diesem Zusammenhang, am Entnahmebereich Befestigungselemente für einen Auffangbehälter beispielsweise in Form von Klemmen, Zangen o.dgl. vorzusehen. Es kann dann ein geeigneter Auffangbehälter, beispielsweise ein Kasten oder ein Tüte, am Entnahmebereich fixiert werden, um sodann die Hände frei zu haben, um den Auffangbehälter zu befüllen.

Gerade zur Befüllung von Tüten oder sonstigen nicht formstabilen Auffangbehältern ist es vorteilhaft, den Entnahmebereich nach Art eines Rüssels oder einer Auswurfröhre auszugestalten. Dies hat den Vorteil, dass die rüsselförmige Gestaltung des Entnahmebereichs zugleich eine Führung der zu entnehmenden Güter bewirkt.

Weiterhin vorteilhaft ist es, eine als Durchgriffssperre wirksame Sperrplatte im Bodenbereich des Entnahmebereichs vorzusehen. Diese Sperrplatte wirkt nach Art eines Rückschlagventils. Die Sperrplatte öffnet, wenn ein zu entnehmendes Gut hindurchfällt, um nach dem Entnahmevorgang den Entnahmebereich sogleich wieder zu verschließen. Diese Maßnahme dient wiederum dazu, eine Manipulation insbesondere in Form eines Zurücklegens der Ware nach der Entnahme wirksam zu verhindern.

Die in den Ansprüchen 12 bis 22 dargestellten Maßnahmen beziehen sich auf beide erläuterten Ausführungsformen der Erfindung gleichermaßen.

Um das Zurücklegen der Güter wirksam zu verhindern, ist in weiterer Ausgestaltung der Erfindung vorgeschlagen, das Rückschwenken der Schwenkklappe bei der ersten geschilderten Ausführungsform bzw. das Rückschwenken der Sperrplatte bei der zweiten geschilderten Ausführungsform gleichsam zu automatisieren. Hierfür werden beide Klappen konstruktiv einfach gegen den Federdruck eines Federelements, beispielsweise einer Schenkelfeder, beim Öffnen, also beim Entnehmen, verschwenkt, um hernach wieder in ihre Ausgangsposition, die jeweilige Schließstellung vom Federelement zurückverfahren zu werden.

Um mehrere Gütersorten in einem Verkaufsdisplay anbieten zu können, ist in einer Weiterbildung der Erfindung vorgesehen, nicht nur einen, sondern mehrere Lagerbereiche nebeneinander anzuordnen. Bei in etwa gleich großen Gütern bietet es sich dann an, die Güter aus zwei einander benachbarten Lagerbereichen über einen gemeinsamen Entnahmebereich zu entnehmen. Hierfür sind dann zwei vorzugsweise einander gegenüberliegende Trennwände von Durchlässen durchbrochen. Es kann dann durch jeweils einen der beiden Durchlässe Ware aus einem der beiden Lagerbereiche entnommen werden.

Vorteilhaft und konstruktiv einfach ist die paddelartige Ausgestaltung des Manipulators. Der Manipulator weist hierfür ein aus der Vorrichtung herausragendes Griffstück auf. Mit dem Paddelstab durchsetzt der Manipulator die Frontseite der Vorrichtung in einer speziell angepassten Öffnung. Zur Manipulation der zu entnehmenden Güter dient das im Lagerraum angeordnete, der Grifföse am Paddelstab gegenüberliegend angeordnete Paddelblatt. Mit Hilfe des Paddelblatts können die im Lagerbereich eingelagerten Güter einfach in den Entnahmebereich verschoben werden. Der paddelartige Manipulator verschiebt hierbei somit die einzelnen Güter so wie der Rechen eines Croupiers in der Spielbank zur Verschiebung der Jetons auf dem Spieltisch verwendet wird.

Besonders vorteilhaft ist es, den Manipulator in einem Querschlitz in der Frontseite der Vorrichtung quer verschieblich zu lagern. Der Querschlitz hat hierbei die Doppelfunktion eines Durchgriffs für den Paddelstab einerseits und einer Führungsbahn in Querrichtung für den Paddelstab andererseits.

Bei der ersten Ausführungsform ist es vorteilhaft, wenn der Querschlitz die Frontseite der Vorrichtung lediglich im Lagerbereich durchsetzt, um mit dem Querschlitz nicht in Kollision mit der Schwenkklappe zu geraten. Bei der Ausführungsform mit nach unten geöffnetem Entnahmebereich hingegen kann der Querschlitz sich über die gesamte Frontbreite der Vorrichtung erstrecken.

Um ein selbsttätiges Nachschieben der Ware im Lagerbereich in Richtung auf den Entnahmebereich zu bewirken, ist die Bodenfläche des Lagerbereichs vorteilhaft zur Frontseite hin abfallend geneigt.

Zur Befüllung des Lagerbereichs mit Frischware kann der Lagerbereich entweder eine aufklappbare Seiten- oder Rückwand aufweisen. Sollte die Rückwand bzw. die Seitenwand nicht zugänglich sein, ist es vorteilhaft, den Boden des Lagerbereichs bzw. Boden und Frontbereich des Lagerbereichs nach Art einer Schublade auszugestalten. Diese schubladenartige Ausgestaltung muss dann zum Befüllen mit Frischware einfach nur von Vorrichtungsfront her aufgezogen werden, um den Lagerraum zur Befüllung freizugeben. Es versteht sich von selbst, dass Sicherungseinrichtungen vorgesehen sein können, die ein Öffnen des Lagerbereichs durch nicht autorisierte Personen, insbesondere Kunden, wirksam verhindern.

Anhand einer Entnahmeeinrichtung für Brot oder Brötchen ist die Erfindung weiter erläutert. Es zeigen:
- Fig. 1: eine Vorderansicht einer ersten Ausführungsform der Erfindung mit Schwenkklappe,
- Fig. 2: eine Draufsicht auf die Ausführung gemäß Fig. 1,
- Fig. 3: eine Seitenansicht der in Fig. 1 dargestellten Ausführungsform mit geschlossener Schwenkklappe,
- Fig. 4: die in Fig. 3 dargestellte Ansicht mit geöffneter Schwenkklappe,
- Fig. 5: die in Fig. 3 dargestellte Ansicht jedoch mit eingelegter Ware,
- Fig. 6: die in Fig. 4 dargestellte Ansicht, jedoch mit eingelegter Ware,
- Fig. 7: eine Seitenansicht einer bevorzugten Ausführungsform der Schwenkklappe,
- Fig. 8: zwei Funktionsstellungen der ein Fig. 7 dargestellten Schwenkklappe,
- Fig. 9: eine Schwenkklappe mit einer als Exzenterklappe ausgestalteten Trennscheibe,
- Fig. 10: eine dreidimensionale Ansicht des in Fig. 1 dargestellten Ausführungsbeispiels vor der Warenentnahme,
- Fig. 11: die in Fig. 10 gezeigte Vorrichtung während des Verbringens der Ware vom Lagerbereich in den Entnahmebereich,
- Fig. 12: die in Fig. 11 dargestellte Vorrichtung mit im Entnahmebereich vollständig einliegender Ware,
- Fig. 13: die in Fig. 12 dargestellte Vorrichtung mit geöffneter Schwenkklappe zum Zeitpunkt der Warenentnahme,
- Fig. 14: die Vorderansicht einer zweiten Ausführungsform der Erfindung mit nach unten offenem Entnahmebereich,
- Fig. 15: eine Draufsicht auf das in Fig. 14 dargestellte Ausführungsbeispiel,
- Fig. 16: eine Seitenansicht des in Fig. 14 dargestellten Ausführungsbeispiels mit einer auf den Entnahmebereich aufgeschobenen Auffangtüte vor dem Befüllen mit Ware,
- Fig. 17: die Darstellung gemäß Fig. 16 mit eingefüllter Ware,
- Fig. 18: eine Aufsicht auf die Auffangtüte,
- Fig. 19: eine dreidimensionale Ansicht des in Fig. 14 dargestellten Ausführungsbeispiels vor der Warenentnahme,
- Fig. 20: die Ausführungsform gemäß Fig. 19 mit Ware im Entnahmebereich und mit aufgeschobener Auffangtüte,
- Fig. 21: die Entnahme des ersten Stücks Ware bei der Ausführungsform gemäß Fig. 19 und Fig. 20,
- Fig. 22: das in Fig. 19 bis 21 dargestellte Ausführungsbeispiel nach dem Entnehmen der gesamten gewünschten Warenmenge,

Die erfindungsmäßige Entnahmevorrichtung weist eine dem Kunden zugewandte Frontseite 1 auf. Der Frontseite 1 in Längsrichtung 2 abgewandt ist die Rückseite 3. In der zur Längsrichtung 2 rechtwinklig verlaufenden Querrichtung 4 sind in sämtlichen Ausführungsbeispielen der Erfindung vier als Lagerfächer ausgebildete Lagerbereiche 5 nebeneinander angeordnet. Die Lagerbereiche 5 sind durch die Lagertrennwände 6 jeweils in Querrichtung 4 voneinander abgetrennt. Die Lagerbereiche 5 sind beim Ausführungsbeispiel derart paarweise angeordnet, dass sich jeweils zwei benachbarte Lagerbereiche 5 einen gemeinsamen Entnahmebereich 7 teilen. Bei dem in Fig. 1 und Fig. 2 dargestellten Ausführungsbeispiel ist jeder Entnahmebereich 7 zur Frontseite 1 hin durch die Außenfläche einer Schwenkklappe 8 nach außen abgeschlossen. An der Schwenkklappe 8 angeformt ist ein bügelförmiger Klappengriff 9. Des Weiteren sind in die Frontseite 1 Querschlitze 10 eingeformt. In jedem der Querschlitze 10 liegt ein nach Art eines Paddels ausgestalteter Manipulator 11 ein. Jeder dieser Manipulatoren 11 ist in den Querschlitzen 10 in Querrichtung 4 verfahrbar.

Jeder Manipulator 11 weist eine außerhalb der Vorrichtung liegende Grifföse 12 und ein im jeweiligen Lagerbereich 5 einliegendes Paddelblatt 13 auf. Das Paddelblatt 13 und die Grifföse 12 sind jeweils endseitig angebracht an einem sie verbindenden Paddelstab 14. Jeder Manipulator 11 durchsetzt also mit dem Paddelstab 14 die Frontseite 1 der Vorrichtung durch den jeweils zugeordneten Querschlitz 10. Die Manipulatoren 11 sind entlang den Querschlitzen 10 in Querrichtung 4 verfahrbar. Die Längsverfahrbarkeit der Manipulatoren in Längsrichtung 2 ist jeweils durch einen Anschlaggummi 15, welcher am Paddelstab 14 beidseitig des Querschlitzes 10 fixiert ist, begrenzt. Diese Begrenzung der Längsverschieblichkeit der Manipulatoren 11 soll einerseits verhindern, dass mit den Manipulatoren 11 zu tief in den jeweiligen Lagerbereich 5 in Längsrichtung 2 eingedrungen wird und dass andererseits der Manipulator 11 zu weit aus der Vorrichtung herausgezogen wird. Dieses zu weite Herausziehen hätte nämlich zur Folge, dass der jeweilige Manipulator 11 in die Regalgänge vor den Vorrichtungen hineinragt. Dieses Hineinragen birgt wiederum das Risiko, dass vorbeilaufende Kunden gegen den Manipulator 11 stoßen und ihn verbiegen. Außerdem könnte durch ein ungewolltes Anstoßen an einen Manipulator 11 eine ungewollte Güterentnahme aus der Vorrichtung stattfinden.

Fig. 3 zeigt die Seitenansicht auf einen Entnahmebereich 7, genauer gesagt auf eine den Entnahmebereich 7 vom benachbarten, zugeordneten Lagerbereich 5 abtrennende Trennwand 16. Die Trennwand 16 ist durchbrochen von einer den Durchlass 17 der Vorrichtung bildenden Durchgangsöffnung. In der Darstellung der Fig. 3 ist weiterhin deutlich erkennbar, dass die die Frontseite 1 und die Rückseite 3 der Vorrichtung verbindende Bodenfläche 18 der Lagerbereiche 5 jeweils von der Rückseite 3 her in Richtung auf die Frontseite 1 abfällt. Durch diese abfallende Neigung von der Rückseite 3 zur Frontseite 1 in Längsrichtung 2 ist dafür gesorgt, dass die im Lagerbereich 5 einliegenden Güter 19 stets in Richtung auf die Front 1 und somit in Richtung auf den Entnahmebereich 7 der Vorrichtung aufrutschen.

In Fig. 3 ist die Schwenkklappe 8 verschlossen, während Fig. 4 die in Schwenkrichtung 20 verschwenkte und geöffnete Schwenkklappe 8 zeigt. Insbesondere in Fig. 4 ist gut erkennbar, dass die Schwenkklappe 8 zweiflügelig ausgestaltet ist. Der die eigentliche Schwenkklappe bildende Flügel weist hierbei die als Auflagefläche für das zu entnehmende Gut 19 wirksame Innenfläche 21 auf. Der zweite Flügel ist als Lenker 22 wirksam. Der Lenker 22 trägt zum einen die Trennscheibe 23 und zum anderen eine Anschlagnase 24, welche bei geöffneter Schwenkklappe 8 am Gehäuse der Vorrichtung anschlägt. Schließlich hat der Lenker 22 in Folge seiner plattenförmigen Ausbildung noch die Funktion einer Abdeckfläche 33 für das Entnahmefach. In der Darstellung der Fig. 13 ist nämlich gut erkennbar, dass der die Abdeckfläche aufweisende Lenker 22 bei geöffneter Schwenkklappe 8 den Entnahmebereich 7 gegenüber der Außenwelt vollständig verschließt.

Die Trennscheibe 23 verschließt wiederum den Durchlass 17 in Querrichtung 4 bei geöffneter Schwenkklappe 8. Auf diese Weise ist wirksam verhindert, dass bei geöffneter Schwenkklappe ein entnommenes Gut 19 wieder in den Lagerbereich 5 durch den Durchlass 17 hindurch zurückgelegt wird. Aus der Fig. 4 ist auch gut erkennbar, dass es hierfür lediglich erforderlich ist, dass die Trennscheibe 23 nur einen Teilbereich des Durchlasses 17 überdeckt und versperrt.

Anhand der Fig. 5 und Fig. 6 ist die Funktionsweise der Entnahmevorrichtung gut erkennbar. Mit Hilfe des Manipulators 11 wird das jeweils zu entnehmende Gut 19 durch den Durchlass 17 hindurch in den Entnahmebereich 7 verschoben. Sodann wird die Schwenkklappe 8 geöffnet. Das zu entnehmende Gut 19 liegt dann auf der Innenfläche 21 der Schwenkklappe 8 auf und kann aus der Schwenkklappe 8 entnommen werden. Das Zurücklegen des Guts 19 in den Lagerbereich 5 ist zum einen durch eine vom Lenker 22 gebildete Abdeckfläche 33 verhindert, welcher den Entnahmebereich 7 bei geöffneter Schwenkklappe 8 verschließt. Zum anderen sorgt auch die Trennscheibe 23 dafür, dass keines der Güter 19 durch den Durchlass 17 hindurch verschiebbar ist.

Fig. 7 zeigt noch einmal das Detail Schwenkklappe 8 in geschlossener Stellung. Sehr gut erkennbar ist hierbei die bei geschlossener Schwenkklappe 8 senkrecht stehende Innenfläche 21, welche zugleich als Auflagefläche für das zu entnehmende Gut 19 dient. Des Weiteren erkennbar ist die vom Lenker 22 gebildete Abdeckfläche 33, welche den Entnahmebereich 7 bei vollständig aufgeschwenkter Schwenkklappe 8 verschließt. Des Weiteren erkennbar ist die der Abdeckfläche 33 abgewandte Haltefläche 34, auf welcher die Trennscheibe 23 adaptiert ist. Abdeckfläche 33 und Haltefläche 34 sind somit die beiden Außenflächen der sich im rechten Winkel zur Schwenkklappe 8 im Ausführungsbeispiel erstreckenden Abdeckplatte.

Fig. 8 zeigt eine zunächst leicht geöffnete Stellung der Schwenkklappe 8 und die in Schwenkrichtung 20 vollständig geöffnete Schwenkklappe.

Fig. 9 wiederum zeigt ein interessantes Detail. Hier ist an die Trennscheibe 23 eine bewegliche Exzenterplatte 25 angeformt. Die Exzenterplatte 25 verschwenkt bei verschlossener Schwenkklappe 8 in eine Überdeckungsstellung mit der Trennscheibe 23 und nimmt so keinen zusätzlichen Schwenkraum ein. Der unterhalb der Bodenfläche 18 benötigte Raum für die Ruhestellung der Trennscheibe 23 kann somit minimiert werden. Die Exzenterplatte 25 maximiert also bei geöffneter Schwenkklappe 8 die Sperrwirkung der Trennscheibe 23 in Bezug auf den Durchlass 17 und benötigt bei verschlossener Schwenkklappe 8 einen geringeren Parkraum als eine vergrößerte Trennscheibe 23.

Anhand der Darstellungen der Fig. 10 bis 13 sei die Funktionsweise des Ausführungsbeispiels der Erfindung mit Schwenkklappe 8 noch einmal kurz erläutert. Fig. 10 zeigt die vier in Querrichtung 4 nebeneinander liegenden Lagerbereiche 5. In den beiden linken in Fig. 10 dargestellten Lagerbereichen 5 sind Güter 19 der verschiedenen Sorten 19a und 19b - im Ausführungsbeispiel zwei Brötchensorten - eingelegt. Zum Entnehmen eines Guts der Sorte 19a aus dem in Querrichtung 4 linken Lagerbereich 5 wird der dem linken Lagerbereich 5 zugeordnete Manipulator 11 im Querschlitz 10 ganz nach rechts verschoben, so dass der Manipulator 11 mit dem Paddelblatt 13 das Gut 19 vom Lagerbereich 5 durch den Durchlass 17 hindurch in den Entnahmebereich 7 in Querrichtung 4 verschieben kann (Fig. 11) . Sobald das Gut 19 sich - wie in Fig. 12 dargestellt - vollständig im Entnahmebereich 7 befindet, kann mit dem Öffnen der Schwenkklappe 8 begonnen werden. Hierzu fasst der Bediener die Schwenkklappe 8 am Klappengriff 9 und schwenkt sie in Schwenkrichtung 20 auf. Fig. 13 zeigt die vollständig aufgeschwenkte Schwenkklappe 8 mit dem auf der Innenfläche 21 der Schwenkklappe 8 liegenden Gut 19. In dieser Stellung versperrt der als Abdeckplatte ausgestaltete Lenker 22 - wie bereits ausgeführt - mit seiner Abdeckfläche 33 den Entnahmebereich 7 und verhindert so ein ungewolltes Zurücklegen des Guts 19 in den Lagerbereich 5.

In dem in den Fig. 14 bis 22 beschriebenen zweiten Ausführungsbeispiel sind die mit dem ersten Ausführungsbeispiel identischen Teile mit identischen Bezugsziffern versehen. Nachfolgend wird in erster Linie auf die Unterschiede zwischen den Ausführungsformen eingegangen. Sofern nicht anders ausgeführt, ist die Ausführungsform gemäß den Fig. 14 bis 22 identisch mit der Ausführungsform gemäß Fig. 1 bis 13. Es sei an dieser Stelle ausdrücklich darauf hingewiesen, dass selbstverständlich auch Mischformen beider Ausführungsformen denkbar sind. So ist es denkbar, etwa die beiden linken Lagerbereiche 5 einer Vorrichtung gemäß Fig. 2 bzw. Fig. 15 mit einem Entnahmebereich zu versehen, welcher dem Ausführungsbeispiel der Fig. 1 bis 13 entspricht, während der den beiden anderen Lagerbereichen 5 zugeordnete Entnahmebereich 7 dem Ausführungsbeispiel gemäß Fig. 14 bis 22 entspricht.

Das in den Fig. 14 bis 22 gezeigte Ausführungsbeispiel weist einen in Querrichtung 4 sich über den Entnahmebereich 7 erstreckenden Querschlitz 10 auf. Die Manipulatoren 11 sind also in Querrichtung 4 entlang dem Querschlitz 10 über beide dem jeweiligen Entnahmebereich 7 zugeordneten Lagerbereiche 5 quer verschieblich. Die Entnahmebereiche 7 springen - wie in Fig. 15 erkennbar - in Längsrichtung 2 über die Frontseite 1 nach vorne hinaus zur Bildung nach unten ab- und offen stehender Entnahmerüssel 26. Jeder Entnahmerüssel 26 trägt auf seiner dem Bediener zugewandten Seitenwand einen Haltebügel 27. Am Haltebügel 27 ist ein im Ausführungsbeispiel als Entnahmetüte ausgestalteter Auffangbehälter 28 adaptierbar. Beim tütenartigen Auffangbehälter 28 nach dem Ausführungsbeispiel durchgreift der Haltebügel 27 einen ausgestanzten Halteschlitz 29 im tütenförmig ausgestalteten Auffangbehälter 28 (Fig. 18). Der tütenartig ausgestaltete Auffangbehälter 28 gemäß Fig. 18 weist zwei randseitige Papierbereiche 30 und einen mittigen als Folie 31 ausgestalteten Zentralbereich auf.

Zur Entnahme der Güter 19 wird jeweils ein Gut 19 mit Hilfe des Manipulators 11 in den Entnahmebereich 7 der Vorrichtung verschoben. Da der Entnahmerüssel 26 nach unten offen gelassen ist, fällt das Gut 19 aufgrund seines Eigengewichts in den am Haltebügel 27 adaptieren Auffangbehälter 28. In Fig. 16 und Fig. 17 ist schließlich erkennbar die als Durchgriffssperre wirksame schwenkbare Sperrplatte 32. Die Sperrplatte 32 ist vorzugsweise gegen ein Federelement verschwenkbar und schließt somit nach dem Herausfallen des Guts 19 in den Auffangbehälter 28 selbsttätig.

Fig. 19 zeigt wiederum eine Vorrichtung mit vier in Querrichtung 4 nebeneinander angeordneten Lagerbereichen 5. In den beiden linken in Fig. 19 dargestellten Lagerbereichen 5 sind jeweils verschiedene Gütersorten 19a und 19b gelagert. Des Weiteren fällt auf, dass die beiden linken und die beiden rechten Lagerbereiche 5 in Fig. 19 jeweils nur einen gemeinsamen Querschlitz 10 aufweisen und auch nur einen gemeinsamen Manipulator 11. Zum Entnehmen eines wiederum als Brötchen dargestellten Gutes 19a wird der den beiden linken Lagerbereichen 5 zugeordnete Manipulator 11 so verfahren, dass er das Gut 19a in Querrichtung 4 vom Lagerbereich 5 durch den Durchlass 17 hindurch in den Entnahmebereich 7 verfährt. Sobald das Gut 19a sich im bestimmungsgemäßen Entnahmebereich 7 befindet, fällt es durch den Entnahmerüssel 26 in den als Papiertüte ausgestalteten Auffangbehälter 28. Dieser Auffangbehälter 28 ist an dem am Entnahmerüssel 26 angeformten Haltebügel 27 für den Entnahmevorgang gehaltert. Sobald das Gut 19a, wie in Fig. 21 dargestellt, in den als Tüte ausgestalteten Auffangbehälter 28 herabfällt, können durch Hin -und Herverschieben des Manipulators 11 in Querrichtung 4 sehr schnell weitere Güter 19a in den Entnahmebereich 7 verbracht werden, um den als Tüte ausgestalteten Auffangbehälter 28, wie in Fig. 22 gezeigt, mit einer Vielfalt von Gütern der Sorten 19a und 19b wahlweise zu befüllen.

Die konstruktiven Details der einzelnen Ausführungsbeispiele sind untereinander also vollständig austauschbar.

Schließlich sei noch auf eine besondere Ausführungsform der zur Entnahme der Güter 19 zu verwendenden Entnahmetüten hingewiesen. Hier ist es denkbar, eine Tüte so auszugestalten, dass vom Tütenrand zwei Laschen abstehen. Diese Laschen sind einander gegenüberliegend so angeordnet, dass durch Halten jeweils einer Lasche die Tüte geöffnet werden kann. Es ist also sehr einfach, die einander gegenüberliegenden Laschen aus dem Zuschnitt der Tüte auszustanzen, weil die Laschen beim Ausstanzen übereinanderliegen. Um die Tüten für den Kunden bereit zu halten, sind sie mit jeweils einer Lasche in einer Bereitstellungsvorrichtung fixiert. Die jeweils andere Lasche dient als Abziehlasche. Durch Ziehen an der Abziehlasche kann die jeweilige Tüte aus der Bereitstellungsvorrichtung entnommen werden. Die Tüte wird dann durch Ziehen der beiden Laschen geöffnet und über den Entnahmerüssel 26 gestülpt.

### Bezugszeichenliste

- 1: Frontseite
- 2: Längsrichtung
- 3: Rückseite
- 4: Querrichtung
- 5: Lagerbereich
- 6: Lagertrennwand
- 7: Entnahmebereich
- 8: Schwenkklappe
- 9: Klappengriff
- 10: Querschlitz
- 11: Manipulator
- 12: Grifföse
- 13: Paddelblatt
- 14: Paddelstab
- 15: Anschlaggummi
- 16: Trennwand
- 17: Durchlass
- 21: Innenfläche
- 22: Lenker
- 18: Bodenfläche
- 19: Gut
- 20: Schwenkrichtung
- 23: Trennscheibe
- 24: Anschlagnase
- 25: Exzenterplatte
- 26: Entnahmerüssel
- 27: Haltebügel
- 28: Auffangbehälter
- 29: Halteschlitz
- 30: Papierbereich
- 31: Folie
- 32: Sperrplatte
- 33: Abdeckfläche
- 34: Haltefläche

## Patentansprüche

1. Vorrichtung zur stückweisen Entnahme von in einem Behälter gelagerten Gütern (19),
• mit einem nach außen vollständig verschlossenen Lagerbereich (5),
• mit einem von außen zugänglichen Entnahmebereich (7),
• mit einem den Lagerbereich (5) mit dem Entnahmebereich (7) verbindenden Durchlass (17) und
• mit einem Manipulator (11) zum Verbringen einzelner Güter (19) vom Lagerbereich (5) durch den Durchlass (17) hindurch in den Entnahmebereich (7),
**dadurch gekennzeichnet,**
• **dass** das einzelne Gut (19) vom Manipulator (11) vom Lagerbereich (5) in Querrichtung (4) durch den Durchlass (17) hindurch in den Entnahmebereich (7) hinein verschiebbar ist und
• **dass** das einzelne Gut (19) erst nach dem vollständigen Verbringen in den Entnahmebereich (7) entnehmbar ist.

2. Vorrichtung nach Anspruch 1,
**gekennzeichnet durch**
eine schwenkbare Klappe (8) als Zugang zum Entnahmebereich (7).

3. Vorrichtung nach Anspruch 2,
**dadurch gekennzeichnet,**
**dass** die dem Entnahmebereich (7) zugewandte Innenfläche (21) der Schwenkklappe (8) zugleich eine Auflagefläche für das zu entnehmende Gut (19) bildet.

4. Vorrichtung nach einem der vorhergehenden Ansprüche,
**dadurch gekennzeichnet,**
• **dass** der Entnahmebereich (7) als Entnahmefach ausgebildet ist,
• **dass** das Entnahmefach von der Entnahmeklappe (8) verschlossen ist und
• **dass** eine das Entnahmefach vom Lagerbereich (5) abtrennende Trennwand (16) von einer den Durchlass (17) bildenden Durchgangsöffnung durchbrochen ist.

5. Vorrichtung nach Anspruch 4,
**gekennzeichnet durch**
eine mit der Schwenkklappe (8) kinematisch gekoppelte Trennscheibe (23) zum zumindest teilweisen Verschließen der Durchgangsöffnung bei geöffneter Schwenkklappe (8).

6. Vorrichtung nach Anspruch 5,
**dadurch gekennzeichnet,**
**dass** die Trennscheibe (23) an einem an der Schwenkklappe (8) fixierten und etwa rechtwinklig von der Schwenkklappe (8) abstehenden Lenker (22) gelagert ist.

7. Vorrichtung nach Anspruch 6,
**dadurch gekennzeichnet,**
**dass** der Lenker (22) zugleich als Anschlag (Anschlagnase 24) für die Schwenkklappe (8) in ihrer Öffnungsstellung wirksam ist.

8. Vorrichtung nach Anspruch 3,
**gekennzeichnet durch**
eine zur Fläche der Schwenkklappe (8) in einem rechten Winkel sich erstreckende Abdeckplatte, deren der Innenfläche (21) der Schwenkklappe (8) zugewandte Abdeckfläche (33) das Entnahmefach bei geöffneter Schwenkklappe (8) verschließt und an deren der Abdeckfläche (33) abgewandten Haltefläche (34) die Trennscheibe (23) fixiert ist.

9. Vorrichtung nach Anspruch 1,
**gekennzeichnet durch**
eine zwischen Lagerbereich (5) und Entnahmebereich (7) angeordnete Trennwand (16) mit einer Durchgangsöffnung als Durchlass (17) und **durch** einen nach unten offenen Entnahmebereich (7) derart, dass die aus dem Lagerbereich (5) entnommenen Güter aus dem Entnahmebereich (7) von ihrem Eigengewicht angetrieben nach unten herausfallen.

10. Vorrichtung nach Anspruch 9,
**gekennzeichnet durch**
ein Befestigungselement (Haltebügel 27) am Entnahmebereich (7) für einen Auffangbehälter (28) für die entnommenen Güter (19).

11. Vorrichtung nach Anspruch 9 oder 10,
**dadurch gekennzeichnet,**
**dass** der Entnahmebereich (7) als Entnahmefach ausgebildet ist mit einem nach unten abstehenden Entnahmerüssel (26) als Auswurf für die entnommenen Güter (19).

12. Vorrichtung nach einem der Ansprüche 1 bis 11,
**gekennzeichnet durch**
eine schwenkbare Sperrplatte (32) als Durchgriffssperre im Entnahmebereich (7).

13. Vorrichtung nach Anspruch 2 oder 12,
**dadurch gekennzeichnet,**
**dass** die Schwenkklappe (8) bzw. die Sperrplatte (32) gegen den Federdruck eines Federelements verschwenkt wird zum selbsttätigen Verschließen nach der Güterentnahme.

14. Vorrichtung nach einem der vorhergehenden Ansprüche,
**gekennzeichnet durch**
einen Entnahmebereich (7) mit zwei einander gegenüberliegenden Durchlässen (17).

15. Vorrichtung nach Anspruch 14,
**dadurch gekennzeichnet,**
**dass** jeweils ein Durchlass (17) den Entnahmebereich (7) mit einem von zwei voneinander separaten Lagerbereichen (5) verbindet.

16. Vorrichtung nach einem der vorhergehenden Ansprüche,
**gekennzeichnet durch**
einen nach Art eines Paddels ausgestalteten Manipulator (11),
• mit einer außerhalb des Lagerbereichs (5) angeordneten Grifföse (12),
• mit einem die Frontseite (1) der Vorrichtung durchsetzenden Paddelstab (14) und
• mit einem in den Lagerbereich (5) hineinragenden Paddelblatt (13).

17. Vorrichtung nach Anspruch 16,
**gekennzeichnet durch**
einen Querschlitz (10) in der Frontseite (1) als Führungsschiene für den die Frontseite (1) durchsetzenden Paddelstab (14).

18. Vorrichtung nach Anspruch 17,
**dadurch gekennzeichnet,**
**dass** der Querschlitz (10) die Frontseite (1) nur im Lagerbereich (5) durchsetzt.

19. Vorrichtung nach Anspruch 17,
**dadurch gekennzeichnet,**
**dass** der Querschlitz (10) die Frontseite (1) sowohl im Lagerbereich (5) als auch im Entnahmebereich (7) durchsetzt.

20. Vorrichtung nach einem der vorhergehenden Ansprüche,
**dadurch gekennzeichnet,**
**dass** die Bodenfläche (18) des Lagerbereichs (5) zur Frontseite (1) der Vorrichtung hin abfallend geneigt ist.

21. Vorrichtung nach einem der vorhergehenden Ansprüche,
**dadurch gekennzeichnet,**
**dass** die der Frontseite (1) abgewandte Rückseite (3) aufklappbar ist als Befüllungsöffnung für den Lagerbereich (5).

22. Vorrichtung nach einem der vorhergehenden Ansprüche,
**dadurch gekennzeichnet,**
**dass** die Bodenfläche (18) des Lagerbereichs (5) nach Art einer Schublade nach vorne herausziehbar ist zur Befüllung des Lagerbereichs (5).

## Claims

1. Arrangement for the removal piece by piece of products (19) that are stored in a container,
• with an outwardly totally closed storage area (5),
• with a removal area (7) that is accessible from the outside,
• with a passage (17) connecting the storage area (5) to the removal area (7), and
• with a manipulator (11) for bringing individual products (19) from the storage area (5) through the passage (17) and into the removal area (7),
**characterized in that**
• the individual product (19) from the manipulator (11) is capable of being displaced from the storage area (5) in a transverse direction (4) through the passage (17) and into the removal area (7), and
• the individual product (19) is capable of being removed only after being completely transported into the removal area (7).

2. Arrangement according to Claim 1,
**characterized by**
a swiveling flap (8) as a means of access to the removal area (7).

3. Arrangement according to Claim 2,
**characterized in that**
the inner surface (21) of the swiveling flap (8) facing towards the removal area (7) at the same time acts as a supporting surface for the product (19) to be removed.

4. Arrangement according to one or other of the foregoing claims,
**characterized in that**
• the removal area (7) is executed as a removal compartment,
• the removal compartment is closed off by the removal flap (8), and
• a partition wall (16) separating the removal compartment from the storage area (5) is perforated by a through opening forming the passage (17).

5. Arrangement according to Claim 4,
**characterized by**
a partition (23) that is kinematically connected to the swiveling flap (8) to ensure at least the partial closure of the through opening with the swiveling flap (8) open.

6. Arrangement according to Claim 5,
**characterized in that**
the partition (23) is mounted on a guide (22) attached to the swiveling flap (8) and facing approximately at right angles from the swiveling flap (8).

7. Arrangement according to Claim 6,
**characterized in that**
the guide (22) acts at the same time as an arrester (arrester boss 24) for the swiveling flap (8) in its open position.

8. Arrangement according to Claim 3,
**characterized by**
a cover plate extending at right angles to the surface of the swiveling flap (8), of which the covering surface (33) facing towards the inner surface (21) of the swiveling flap (8) closes the removal compartment with the swiveling flap (8) open, and to the holding surface (34) of which facing away from the covering surface (33) the partition (23) is attached.

9. Arrangement according to Claim 1,
**characterized by**
a partition wall (16) arranged between the storage area (5) and the removal area (7) with a through opening as a passage (17) and through a removal area (7) that is open towards the bottom such that the products removed from the storage area (5) are caused under the effect of gravity to drop down out of the removal area (7).

10. Arrangement according to Claim 9,
**characterized by**
an attachment element (retaining hoop 27) on the removal area (7) for a receiving container (28) for the removed products (19).

11. Arrangement according to Claim 9 or 10,
**characterized in that**
the removal area (7) is executed as a removal compartment with a removal chute (26) projecting downwards as a discharge means for the removed products (19).

12. Arrangement according to one or other of Claims 1 to 11,
**characterized by**
a swiveling barrier plate (32) acting as a means inside the removal area (7) for preventing reaching in.

13. Arrangement according to Claim 2 or 12,
**characterized in that**
the swiveling flap (8) and the barrier plate (32) are caused to swivel against the spring pressure of a spring element to provide automatic closure after removing a product.

14. Arrangement according to one or other of the foregoing claims,
**characterized by**
a removal area (7) with two mutually opposing passages (17).

15. Arrangement according to Claim 14,
**characterized in that**
in each case a passage (17) connects the removal area (7) to one of two mutually separate storage areas (5).

16. Arrangement according to one or other of the foregoing claims,
**characterized by**
a manipulator (11) executed in the form of a paddle,
• with a gripping eye (12) arranged outside the storage area (5),
• with a paddle bar (14) penetrating the front side (1) of the arrangement, and
• with a paddle blade (13) projecting into the storage area (5).

17. Arrangement according to Claim 16,
**characterized by**
a transverse slot (10) in the front side (1) acting as a guide rail for the paddle bar (14) penetrating the front side (1).

18. Arrangement according to Claim 17,
**characterized in that**
the transverse slot (10) penetrates the front side (1) only in the storage area (5).

19. Arrangement according to Claim 17,
**characterized in that**
the transverse slot (10) penetrates the front side (1) both in the storage area (5) and in the removal area (7).

20. Arrangement according to one or other of the foregoing claims,
**characterized in that**
the floor surface (18) of the storage area (5) is inclined downwards towards the front side (1) of the arrangement.

21. Arrangement according to one or other of the foregoing claims,
**characterized in that**
the rear side (3) facing away from the front side (1) is capable of being folded up as a refilling opening for the storage area (5).

22. Arrangement according to one or other of the foregoing claims,
**characterized in that**
the floor surface (18) of the storage area (5) is capable of being pulled open to the front in the form of a drawer for the purpose of refilling the storage area (5).

## Revendications

1. Dispositif pour le prélèvement pièce par pièce de marchandises ou produits (19) stockés dans un récipient, comprenant
• une zone de stockage (5) entièrement fermée vers l'extérieur,
• une zone de prélèvement (7) accessible de l'extérieur,
• un passage (17) reliant la zone de stockage (5) à la zone de prélèvement (7), et
• un manipulateur (11) pour transférer des produits (19) individuels de la zone de stockage (5) à la zone de prélèvement (7) à travers le passage (17),
**caractérisé**
• **en ce que** le manipulateur (11) permet de faire coulisser le produit (19) individuel à partir de la zone de stockage (5), dans la direction transversale (4) à travers le passage (17), pour l'amener à l'intérieur de la zone de prélèvement (7), et
• **en ce que** le produit (19) individuel ne peut être prélevé qu'une fois entièrement transféré dans la zone de prélèvement (7).

2. Dispositif selon la revendication 1,
**caractérisé par** un volet (8) pouvant basculer, en tant qu'accès à la zone de prélèvement (7).

3. Dispositif selon la revendication 2,
**caractérisé en ce que** la surface intérieure (21) du volet basculant (8), qui est dirigée vers la zone de prélèvement (7), forme simultanément une surface de support pour le produit (19) à prélever.

4. Dispositif selon l'une des revendications précédentes,
**caractérisé**
• **en ce que** la zone de prélèvement (7) est réalisée en tant que case de prélèvement,
• **en ce que** la case de prélèvement est fermée par le volet de prélèvement (8), et
• **en ce qu'**une paroi de séparation (16), qui sépare la case de prélèvement de la zone de stockage (5), est traversée par une ouverture de passage formant ledit passage (17).

5. Dispositif selon la revendication 4,
**caractérisé par** une cloison de séparation (23) couplée sur le plan cinématique avec le volet basculant (8), pour fermer au moins partiellement l'ouverture de passage lorsque le volet basculant (8) est ouvert.

6. Dispositif selon la revendication 5,
**caractérisé en ce que** la cloison de séparation (23) est montée sur un bras (22) qui est fixé au volet basculant (8) et fait saillie sensiblement perpendiculairement du volet basculant (8).

7. Dispositif selon la revendication 6,
**caractérisé en ce que** le bras (22) agit simultanément en tant que butée (talon de butée 24)) pour le volet basculant (8) dans sa position d'ouverture.

8. Dispositif selon la revendication 3,
**caractérisé par** une plaque de recouvrement s'étendant à angle droit par rapport à la surface du volet basculant (8), dont la surface de recouvrement (33) dirigée vers la surface intérieure (21) du volet basculant (8) ferme la case de prélèvement lorsque le volet basculant (8) est ouvert, et sur la surface de support (34) de laquelle, qui est située à l'opposé de la surface de recouvrement (33), est fixée la cloison de séparation (23).

9. Dispositif selon la revendication 1,
**caractérisé par** une paroi de séparation (16) qui est agencée entre la zone de stockage (5) et la zone de prélèvement (7) et comporte une ouverture de passage en tant que passage (17), et par une zone de prélèvement (7) ouverte vers le bas de façon telle que les marchandises ou produits prélevés de la zone de stockage (5) tombent vers le bas en étant entraînés par leur propre poids.

10. Dispositif selon la revendication 9,
**caractérisé par** un élément de fixation (étrier de support 27) au niveau de la zone de prélèvement (7), destiné à un récipient de collecte (28) pour les produits (19) prélevés.

11. Dispositif selon la revendication 9 ou 10,
**caractérisé en ce que** la zone de prélèvement (7) est réalisée sous forme de case de prélèvement comportant un embout de prélèvement (26) faisant saillie vers le bas, en guise d'éjecteur pour les produits (19) prélevés.

12. Dispositif selon l'une des revendications 1 à 11,
**caractérisé par** une plaque de verrouillage (32) basculante en tant que barrage d'accès dans la zone de prélèvement (7).

13. Dispositif selon la revendication 2 ou 12,
**caractérisé en ce que** le volet basculant (8), respectivement la plaque de verrouillage (32), est basculé(e) à l'encontre de la pression de ressort d'un élément de ressort, en vue de la fermeture automatique après le prélèvement des produits.

14. Dispositif selon l'une des revendications précédentes,
**caractérisé par** une zone de prélèvement (7) comprenant deux passages (17) mutuellement opposés.

15. Dispositif selon la revendication 14,
**caractérisé en ce que** chaque passage (17) relie la zone de prélèvement (7) avec l'une respectivement correspondante de deux zones de stockage (5) séparées l'une de l'autre.

16. Dispositif selon l'une des revendications précédentes,
**caractérisé par** un manipulateur (11) réalisé à la manière d'une palette comprenant
• une anse de préhension (12) agencée à l'extérieur de la zone de stockage (5),
• une tige de palette (14) traversant la paroi frontale avant (1) du dispositif, et
• une aube de palette (13) s'engageant à l'intérieur de la zone de stockage (5).

17. Dispositif selon la revendication 16,
**caractérisé par** une fente transversale (10) dans la paroi frontale avant (1), en guise de glissière de guidage pour la tige de palette (14) traversant la paroi frontale avant (1).

18. Dispositif selon la revendication 17,
**caractérisé en ce que** la fente transversale (10) ne traverse la paroi frontale avant (1) que dans la zone de stockage (5).

19. Dispositif selon la revendication 17,
**caractérisé en ce que** la fente transversale (10) traverse la paroi frontale avant (1) aussi bien dans la zone de stockage (5) que dans la zone de prélèvement (7).

20. Dispositif selon l'une des revendications précédentes,
**caractérisé en ce que** la surface de fond (18) de la zone de stockage (5) est inclinée de manière descendante en direction de la paroi frontale avant (1) du dispositif.

21. Dispositif selon l'une des revendications précédentes,
**caractérisé en ce que** la paroi arrière (3) opposée à la paroi frontale avant (1) peut être ouverte par basculement, en guise d'ouverture de remplissage pour la zone de stockage (5).

22. Dispositif selon l'une des revendications précédentes,
**caractérisé en ce que** la surface de fond (18) de la zone de stockage (5) peut être extraite vers l'avant à la manière d'un tiroir, pour le remplissage de la zone de stockage (5).
